# EUROPÄISCHE PATENTSCHRIFT

(11) **EP 3 664 665 B1**
(45) Veröffentlichungstag und Bekanntmachung des Hinweises auf die Patenterteilung: **09.10.2024**
(21) Anmeldenummer: 18750433.7
(22) Anmeldetag: 06.08.2018
(51) Int. Cl.: A47C 3/28, A47D 1/00

(54) **SITZMÖBEL, INSBESONDERE HOCHSTUHL FÜR KINDER**
SEATING, IN PARTICULAR A HIGH-CHAIR FOR CHILDREN
SIÈGE, EN PARTICULIER CHAISE HAUTE POUR ENFANTS

(30) Priorität: 10.08.2017 DE 202017104829 U; 08.11.2017 DE 202017106758 U
(43) Veröffentlichungstag der Anmeldung: 17.06.2020
(73) Patentinhaber: CYBEX GmbH, 95448 Bayreuth (DE)
(72) Erfinder: FISCHER, Wolfram, 95448 Bayreuth (DE)
(74) Vertreter: Meissner Bolte Partnerschaft mbB
(86) Internationale Anmeldenummer: PCT/EP2018/071245
(87) Internationale Veröffentlichungsnummer: WO 2019/030162

(56) Entgegenhaltungen:
- DE-A1- 19 610 714
- DE-U1- 20 307 043
- DE-U1- 29 918 648
- JP-U- S5 755 356
- US-A- 5 238 292
- US-A- 5 445 432
- US-A1- 2009 045 656

## Beschreibung

Die Erfindung betrifft ein Sitzmöbel, insbesondere einen Hochstuhl für Kinder nach Anspruch 1.

Hochstühle für Kinder (Kinderstühle) sind seit Langem und in verschiedener Ausgestaltung bekannt. Typischerweise umfassen derartige Hochstühle einen Rahmen mit einem Paar von vorderen Stuhlbeinen und einem Paar von hinteren Stuhlbeinen (oder alternativ beispielsweise nur zwei Stuhlbeine, die an ihrem unteren Ende entsprechend erweitert sind, um einen stabilen Stand zu gewährleisten) und einen Sitz mit einer Sitzfläche und einer Rückenlehne. Als zusätzliche Elemente können Armlehnen, eine Fußstütze, eine Abstellfläche ("tray") und dergleichen vorgesehen sein. Der Rahmen (mit oder ohne Sitzfläche) kann ggf. faltbar sein, um eine Benutzungsstellung und eine (kompaktere) zusammengefaltete Stellung zu ermöglichen.

Der Sitz kann gegenüber dem Rahmen in einer festen Position sein oder hinsichtlich der Höhe anpassbar sein, wobei entweder der gesamte Sitz angepasst wird oder einzelne Komponenten wie beispielsweise die Sitzfläche und/oder die Rückenlehne und/oder die Fußstütze (die dann ggf. unabhängig voneinander angepasst werden können). Im Stand der Technik ist es weiterhin üblich, dass (bei höhenverstellbaren Hochstühlen) eine bestimmte Anzahl von vorbestimmten Positionen (Höhenpositionen) für die einstellbaren Komponenten ermöglicht wird, beispielsweise durch das Ausbilden von Löchern an geeigneten Stellen des Rahmens und (zurückziehbare) Stifte an der einzustellenden Komponente.

Ein anpassbarer Kindersitz ist beispielsweise aus DE 690 09 806 T2 bekannt.

Gemäß DE 690 098 06 T2 sind zur Höhenverstellung zwei Stifte (jeweils einer an einer Seite des Kinderstuhls) vorgesehen, die in einer Führungsbahn verschiedene, diskrete, Positionen einnehmen können, so dass der Hochstuhl der Höhe nach verstellbar ist. Im Prinzip nach ähnliche Lösungen sind aus

US 5 238 292 A sowie US 4 722 570 A bekannt. In US 5 238 292 A sind Riegelelemente vorgesehen, die mit entsprechenden Rippen in Eingriff gebracht werden können, so dass ebenfalls die Höhe verstellt werden kann.

US 4 722 570 A beschreibt Hakenelemente, die mit Rastelementen zusammenwirken können, ebenfalls um eine diskrete Höhenverstellung vornehmen zu können. Insgesamt werden diese Lösungen im Stand der Technik als vergleichsweise aufwändig in Konstruktion und Handhabung und insbesondere als vergleichsweise wenig flexibel empfunden.

Es ist daher Aufgabe der Erfindung, ein Sitzmöbel, insbesondere Kinderstuhl, vorzugsweise Hochstuhl für Kinder (Kinderstuhl) mit einer verstellbaren Stützeinrichtung zum Abstützen eines Körperteils eines Kindes, vorzuschlagen, wobei auf einfache und insbesondere flexible Art und Weise, eine Einstellung der Höhe ermöglicht sein soll.

Diese Aufgabe wird durch ein Sitzmöbel, insbesondere Hochstuhl nach Anspruch 1 gelöst.

Weitere Ausführungsformen der Erfindung ergeben sich aus den Untera nsprüchen.

Das Sitzmöbel, insbesondere der Hochstuhl kann einen Rahmen, ggf. mit einem Paar von vorderen Stuhlbeinen und einem Paar von hinteren Stuhlbeinen (oder alternativ beispielsweise nur drei oder nur zwei Stuhlbeine, die ggf. an ihrem unteren Ende entsprechend erweitert sind, um einen stabilen Stand zu gewährleisten) und einen Sitz mit einer Sitzfläche und optional einer Rückenlehne. Als zusätzliche Elemente können Armlehnen, eine Fußstütze und/oder eine Abstellfläche ("tray") vorgesehen sein. Der Rahmen (mit oder ohne Sitzfläche) kann ggf. faltbar sein, um eine Benutzungsstellung und eine (kompaktere) zusammengefaltete Stellung zu ermöglichen.

Die Erfindung umfasst nicht nur eine Höheneinstellung (auch wenn die vorliegende Erfindung besonders vorteilhaft ist für eine Höheneinstellung, da es hier in besonderem Maße darauf ankommt, dass das Kind oder sonstige Gegenstände möglichst präzise positioniert werden können), sondern allgemein auch eine Einstellung einer sonstigen Position der Stützeinrichtung, insbesondere eine Tiefeneinstellung (d. h. insbesondere eine Einstellung der Stützeinrichtung weiter nach vorne bzw. weiter nach hinten). Insofern kann im Obigen und Folgenden überall dort "Höheneinstellung" ersetzt werden durch "Höhen-und/oder Tiefeneinstellung", wo es nicht auf (oder zumindest nicht entscheidend auf) eine Ausrichtung der jeweiligen Einstellmöglichkeit ankommt (wie dies beispielsweise bei Ausnutzung der Schwerkraft ist). Weiterhin können dann Angaben wie "nach oben" bzw. "nach unten" ersetzt werden durch "nach vorne" bzw. "nach unten".

Insgesamt können im Gegensatz zum Stand der Technik nicht nur diskrete (vorbestimmte) Positionen der Höheneinstellung erreicht werden, sondern eine stufenlose Einstellung durchgeführt werden. Dadurch können auch Kosten für Material sowie Herstellung reduziert werden, da nicht unbedingt (wie im Stand der Technik) separate Elemente, wie Rastausnehmungen oder dergleichen, für die einzelnen vorbestimmten Positionen vorliegen müssen. Insgesamt wird eine Höheneinstellungseinrichtung ermöglicht, die eine stufenlose Höhenverstellung einer einstellbaren Komponente erlaubt und die eine bestimmte Einstellungsposition auch sicher halten kann, wobei gleichzeitig die Herstellungskosten vergleichsweise gering sind.

Nachfolgend wird die Erfindung anhand eines Ausführungsbeispiels beschrieben, das anhand der Abbildungen näher erläutert wird. Hierbei zeigen:
Fig. 1 eine schematische Frontansicht eines erfindungsgemäßen Hochstuhls mit teilweise transparent dargestellten Flächen;
Fig. 2 einzelne Elemente des Hochstuhls gemäß Fig. 1;
Fig. 3 einzelne Elemente des Hochstuhls gemäß Fig. 1 in einer Schrägansicht;
Fig. 4 einzelne Elemente eines erfindungsgemäßen Hochstuhls in einer Seitenansicht und einer ersten Stellung;
Fig. 5 die Elemente gemäß Fig. 4 in einer Seitenansicht und einer zweiten Stellung;
Fig. 6 die Elemente gemäß Fig. 4 und 5 in der Stellung gemäß Fig. 5 und einer Schrägansicht; und
Fig. 7 einzelne Elemente des Hochstuhls gemäß den Fig. 4 bis 6.

In der nachfolgenden Beschreibung werden für gleiche und gleichwirkende Teile dieselben Bezugsziffern verwendet.

Fig. 1 zeigt einen Hochstuhl 10 mit Beinen 11, einer Sitzfläche 12, einer Rückenlehne 13, einer Fußstütze 14 und einer Ablagefläche (tray) 15.

Die Sitzfläche 12 und die Fußstütze 14 sind (unabhängig voneinander) hinsichtlich ihrer Höhe in Bezug auf die Beine 11 verstellbar. Der Mechanismus zur Höhenverstellung ist für die Sitzfläche 12 und die Fußstütze 14 analog, so dass im Folgenden nur der Mechanismus zur Höhenverstellung der Sitzfläche 12 im Einzelnen erläutert wird.

Die Sitzfläche 12 umfasst im Allgemeinen eine (symmetrische) Arretiereinrichtung 20. Die Arretiereinrichtung 20 weist eine Betätigungseinrichtung (Hebel) 21 und eine Stabilisierungsstrebe bzw. ein Gehäuse 27 auf. An jeder Seite der Arretiereinrichtung sind weiterhin eine Kraftübertragungseinrichtung (Stange) 23, eine Feder 24, ein Anlageelement 28 (am Ende der Kraftübertragungseinrichtung 23), das als Druckplatte ausgebildet sein kann, und zwei Riegelelemente 25 bzw. Klemmeinrichtungen 25 (siehe Fig. 2 und 3) vorgesehen.

Die Feder spannt die Riegelelemente 25 gegeneinander in einem arretierten Zustand, wobei diese Riegelelemente 25 mit einem (zugeordneten) Bein 11 des Hochstuhls 10, konkret mit einer dort vorgesehenen Nut 29, in Eingriff gebracht werden. Wenn die Arretiereinrichtung 20 in einem arretierten Zustand ist, kann die Betätigungseinrichtung 21 (zumindest im Wesentlichen) parallel mit dem Gehäuse 27 ausgebildet sein und ggf. eine bündige Oberfläche mit diesem Gehäuse ausbilden.

Die Betätigungseinrichtung 21 hat einen (runden) zentralen Abschnitt 22 sowie (im vorliegenden Fall zwei) Ausnehmungen 22a, wobei im arretierten Zustand jede Ausnehmung 22a in Eingriff mit einem der Kraftübertragungseinrichtungen 23 (Stangen) ist. Die Riegelelemente 25 (an jeder Seite) sind schwenkbar an dem Gehäuse 27 um eine gemeinsame Achse 26 gelagert.

Die Arretiereinrichtung kann von einem arretierten Zustand in einen gelösten Zustand überführt werden, indem die Betätigungseinrichtung 21 rotiert wird, so dass die Kraftübertragungseinrichtung 23 nach außen bewegt wird (da die Kraftübertragungseinrichtung 23 dann nicht mehr in Eingriff mit den Ausnehmungen 22a bleiben kann). Dadurch wird auch die Anlageeinrichtung (Druckplatte) 28, die an einem distalen Ende der jeweiligen Kraftübertragungseinrichtung 23 angeordnet ist, nach außen bewegt und drückt gegen proximale Enden der Riegelelemente 25. Aufgrund dieser Bewegung verschwenken die Riegelelemente 25 um ihre (gemeinsame) Achse 26 gegen die Spannkraft der Feder 24 und lösen sich somit vom Bein 11.

Durch eine Rotation der Betätigungseinrichtung 21 (zurück in ihre ursprüngliche Position) kann die Feder 24 die Riegelelemente 25 zurückverschwenken, so dass diese wiederum mit dem Bein 11 arretiert sind, da in diesem Zustand die Kraftübertragungseinrichtung 23 wiederum mit den Ausnehmungen 22a in Eingriff steht. Dadurch kann im Falle einer nach oben wirkenden Kraft oder einer nach unten wirkenden Kraft eines der Riegelelemente (Klemmeinrichtungen) 25 in klemmenden Eingriff mit der entsprechenden Nut 29 kommen und somit verhindern, dass die Sitzfläche 12 in Kraftrichtung bewegt wird.

Fig. 4 zeigt eine Seitenansicht von einzelnen Elementen eines erfindungsgemäßen Hochstuhls. Dieser kann gemäß den Fig. 1 bis 3 ausgebildet sein, so dass Fig. 4 auch als Illustrierung weiterer Details des Hochstuhls gemäß den Fig. 1 bis 3 angesehen werden kann. In den Fig. 1 bis 3 ist jedoch das Gleitplättchen 30 nicht dargestellt. Dieses Gleitplättchen 30 kann optional in der Ausführungsform gemäß den Fig. 1 bis 3 vorgesehen sein (oder nicht). Umgekehrt ist zwar in den Fig. 4 bis 7 das Gleitplättchen 30 dargestellt. Insbesondere dieses Gleitplättchen ist jedoch in der Ausführungsform gemäß den Fig. 4 bis 7 nur optional.

In den Fig. 4 bis 6 erkennt man, dass durch Rotation der Betätigungseinrichtung 21 die Riegelelemente 25 in die Nut 29 hineingedrängt werden (siehe Fig. 4) bzw. herausgeführt werden (und zwar durch ein Verschwenken, siehe Fig. 5 und 6). Die Stellung gemäß Fig. 4 entspricht der Stellung gemäß Fig. 2.

Weiterhin ist in Fig. 4 bis 7 das bereits erwähnte Plättchen 30 erkennbar.

Das Plättchen 30 (siehe auch Fig. 7) weist einen Schlitz 31 auf, durch den die Gleitelemente 25 (siehe Fig. 4) dringen können. Das Plättchen 30 bewegt sich bei einer Bewegung der Betätigungseinrichtung 21 (nach oben bzw. unten) mit, so dass durch das Plättchen 30 eine zuverlässige Führung der Höhenverstellung ermöglicht wird. Das Plättchen 30 fährt also in der Nut 29 (bei Bewegung der Betätigungseinrichtung nach oben bzw. unten) mit. Ausführungsgemäß wird die Verriegelung (Arretierung) zwischen den Riegelelementen 25 und der Nut 29 hergestellt. Das Plättchen 30 hat insbesondere verstärkende bzw. stabilisierende Wirkung und verbessert die Führung in der Nut. Auf die Verriegelung (Arretierung) als solche hat das Plättchen vorzugsweise keinen (oder bestenfalls einen unwesentlichen) Einfluss (in einer potentiellen alternativen Ausführungsform kann dies jedoch auch anders sein).

### Bezugszeichen

- 10: Hochstuhl
- 11: Bein
- 12: Sitzfläche
- 13: Rückenlehne
- 14: Fußstütze
- 15: Ablagefläche
- 20: Arretiereinrichtung
- 21: Betätigungseinrichtung
- 22: Zentraler Abschnitt
- 22a: Ausnehmung
- 23: Kraftübertragungseinrichtung (Stange)
- 24: Feder
- 25: Riegelelement
- 26: Achse
- 27: Gehäuse
- 28: Anlageeinrichtung
- 29: Nut
- 30: Gleitplättchen
- 31: Schlitz

## Patentansprüche

1. Sitzmöbel, insbesondere Hochstuhl (10) für Kinder mit einer höhenverstellbaren Stützeinrichtung (12, 13, 14) zum Abstützen eines Körperteils des Kindes und/oder eines externen Gegenstandes, wie einer Trinkflasche oder eines Spielzeuges, umfassend eine Höheneinstelleinrichtung, die zwei Arretiereinrichtungen (20), nämlich eine erste Arretiereinrichtung an einer Seite des Sitzmöbels, insbesondere Hochstuhls, und eine zweite Arretiereinrichtung an der anderen Seite des Sitzmöbels, insbesondere Hochstuhls, umfasst, wobei die erste und die zweite Arretiereinrichtung (20) durch einen gemeinsamen Mechanismus, nämlich durch eine Rotation und/oder Translation einer gemeinsamen Betätigungseinrichtung (21), lösbar und/oder in den arretierten Zustand überführbar sind,
wobei die gemeinsame Betätigungseinrichtung (21) mit einem Riegelelement (25) der ersten Arretiereinrichtung (20) über eine erste rein translatorisch bewegbare Verbindungseinrichtung in Wirkverbindung steht, wobei eine Arretierung durch Rotation des Riegelelementes (25) und/oder durch
eine translatorische Bewegung des Riegelelementes (25) herstellbar und/oder lösbar ist,
wobei die gemeinsame Betätigungseinrichtung (21) mit einem Riegelelement (25) der zweiten Arretiereinrichtung (20) über eine zweite rein translatorisch bewegbare Verbindungseinrichtung in Wirkverbindung steht,
wobei eine Arretierung durch Rotation des Riegelelementes (25) und/oder durch
eine translatorische Bewegung des Riegelelementes (25) herstellbar und/oder
lösbar ist, wobei eine Vorspann-, insbesondere Federeinrichtung (24), vorgesehen ist, die in Richtung eines arretierten Zustandes wirkt.

2. Sitzmöbel, insbesondere Hochstuhl (10) für Kinder nach Anspruch 1,
**dadurch gekennzeichnet, dass**
die Höhenverstellung und/oder die Arretierung der eingestellten Höhe und/oder die Aufhebung der Arretierung der eingestellten Höhe einhändig durchführbar ist.

3. Sitzmöbel, insbesondere Hochstuhl (10) für Kinder nach Anspruch 1 oder 2,
**dadurch gekennzeichnet, dass**
die Höhenverstellung und die Arretierung der eingestellten Höhe und die Aufhebung der Arretierung der eingestellten Höhe durch Greifen und Bedienen eines einzelnen, vorzugsweise einstückigen und/oder mittig angeordneten, Handgriffs durchführbar ist.

4. Sitzmöbel, insbesondere Hochstuhl (10) für Kinder nach einem der vorhergehenden Ansprüche, wobei die Arretierung der eingestellten Höhe, zumindest anteilig, insbesondere überwiegend, durch einen Kraftschluss bewirkbar ist.

5. Sitzmöbel, insbesondere Hochstuhl (10) für Kinder nach einem der vorhergehenden Ansprüche, umfassend die Höheneinstelleinrichtung zur stufenlosen Höhenverstellung der Stützeinrichtung (12, 13, 14).

6. Sitzmöbel, insbesondere Hochstuhl (10) für Kinder nach einem der vorhergehenden Ansprüche,
**dadurch gekennzeichnet, dass**
die jeweilige Arretiereinrichtung (20) derart konfiguriert ist, dass sie die Arretierung der eingestellten Höhe, zumindest anteilig, insbesondere überwiegend, durch einen Presssitz und/oder eine Verklemmung, bewirkt.

7. Sitzmöbel, insbesondere Hochstuhl (10) für Kinder nach einem der vorhergehenden Ansprüche,
**dadurch gekennzeichnet, dass**
die Stützeinrichtung eine Sitzfläche (12) und/oder eine Fußstütze (14) umfasst.

8. Sitzmöbel, insbesondere Hochstuhl (10) für Kinder nach einem der vorhergehenden Ansprüche,
**dadurch gekennzeichnet, dass**
die jeweilige Arretiereinrichtung (20) eine Arretiernut (29) und mindestens das eine in die Arretiernut (29) hinein und aus der Arretiernut (29) heraus führbare Riegelelement (25) umfasst, das vorzugsweise im arretierten Zustand innerhalb der Arretiernut (29) durch einen Presssitz und/oder eine Verklemmung gesichert ist.

9. Sitzmöbel, insbesondere Hochstuhl (10) für Kinder nach einem der vorhergehenden Ansprüche,
**dadurch gekennzeichnet, dass**
die Betätigungseinrichtung vorgespannt ist, insbesondere in Richtung einer Arretierstellung.

10. Sitzmöbel, insbesondere Hochstuhl (10) für Kinder nach einem der vorhergehenden Ansprüche,
**dadurch gekennzeichnet, dass**
die Höhenverstellung zwangsgeführt ist.

11. Sitzmöbel, insbesondere Hochstuhl (10) für Kinder nach einem der vorhergehenden Ansprüche,
**dadurch gekennzeichnet, dass**
eine Führungsnut (29) zum Führen der Höhenverstellung vorgesehen ist, wobei die Führungsnut (29) vorzugsweise zumindest teilweise durch die Arretiernut gemäß Anspruch 8 ausgebildet wird bzw. umgekehrt, insbesondere derart, dass das Riegelelement (25) im nicht-arretierten Zustand in der Führungs- bzw. Arretiernut (29) gleiten kann und/oder derart, dass ein zusätzliches Gleitelement, vorzugsweise Gleitplättchen in der Führungs- bzw. Arretiernut (29) gleiten kann.

12. Sitzmöbel, insbesondere Hochstuhl (10) für Kinder nach einem der vorhergehenden Ansprüche,
**dadurch gekennzeichnet, dass**
die Arretiereinrichtung (20) derart angeordnet und konfiguriert ist, dass die Schwerkraft die Arretierung zumindest unterstützt.

13. Sitzmöbel, insbesondere Hochstuhl (10) für Kinder nach einem der vorhergehenden Ansprüche,
**dadurch gekennzeichnet, dass**
die jeweilige Arretiereinrichtung (20) zwei in gegensätzliche Richtung rotierbare Riegelelemente (25) aufweist.

## Claims

1. Seating furniture, in particular a high-chair (10) for children having a height-adjustable support device (12, 13, 14) for supporting a part of the child's body and/or an external object, such as a drinking bottle or a toy, comprising a height-adjusting device which comprises two locking devices (20), namely a first locking device on one side of the seating furniture, in particular a high-chair, and a second locking device on the other side of the seating furniture, in particular the high-chair, wherein the first and the second locking device (20) can be released and/or transferred to the locked state by a common mechanism, namely by rotation and/or translation of a common actuating device (21), wherein the common actuating device (21) is operatively connected to a locking element (25) of the first locking device (20) via a first purely translationally movable connecting device,
wherein locking can be produced and/or released by rotation of the locking element (25) and/or by a translational movement of the locking element (25), wherein the common actuating device (21) is operatively connected to a locking element (25) of the second locking device (20) via a second purely translationally movable connecting device, wherein locking can be produced and/or released by rotation of the locking element (25) and/or by a translational movement of the locking element (25), wherein a pretensioning device, in particular a spring device (24), is provided which acts in the direction of a locked state.

2. Seating furniture, in particular a high-chair (10) for children according to claim 1,
**characterized in that**
the height adjustment and/or the locking of the set height and/or the release of the locking of the set height can be carried out with one hand.

3. Seating furniture, in particular a high-chair (10) for children according to claim 1 or 2,
**characterized in that**
the height adjustment and the locking of the set height and the release of the locking of the set height can be carried out by gripping and operating a single, preferably integrally and/or centrally arranged, handle.

4. Seating furniture, in particular a high-chair (10) for children according to one of the preceding claims, wherein the locking of the set height can be effected at least partially, in particular predominantly, by a frictional connection.

5. Seating furniture, in particular a high-chair (10) for children according to one of the preceding claims, comprising the height-adjusting device for infinitely variable height adjustment of the support device (12, 13, 14).

6. Seating furniture, in particular a high-chair (10) for children according to one of the preceding claims,
**characterized in that**
the respective locking device (20) is configured in such a way that it effects the locking of the set height, at least partially, in particular predominantly, by a press fit and/or a clamping.

7. Seating furniture, in particular a high-chair (10) for children according to one of the preceding claims,
**characterized in that**
the support device comprises a seat surface (12) and/or a footrest (14).

8. Seating furniture, in particular a high-chair (10) for children according to one of the preceding claims,
**characterized in that**
the respective locking device (20) comprises a locking groove (29) and at least the one locking element (25) which can be guided into the locking groove (29) and out of the locking groove (29) and which is preferably secured in the locked state within the locking groove (29) by a press fit and/or a clamping.

9. Seating furniture, in particular a high-chair (10) for children according to one of the preceding claims,
**characterized in that**
the actuating device is pretensioned, in particular in the direction of a locking position.

10. Seating furniture, in particular a high-chair (10) for children according to one of the preceding claims,
**characterized in that**
the height adjustment is positively guided.

11. Seating furniture, in particular a high-chair (10) for children according to one of the preceding claims,
**characterized in that**
a guide groove (29) is provided for guiding the height adjustment,
wherein the guide groove (29) is preferably at least partially formed by the locking groove according to claim 8 or vice versa, in particular such that the locking element (25) can slide in the guide or locking groove (29) in the non-locked state and/or such that an additional sliding element, preferably sliding plates, can slide in the guide or locking groove (29).

12. Seating furniture, in particular a high-chair (10) for children according to one of the preceding claims,
**characterized in that**
the locking device (20) is arranged and configured in such a way that the force of gravity at least supports the locking.

13. Seating furniture, in particular a high-chair (10) for children according to one of the preceding claims,
**characterized in that**
the respective locking device (20) has two locking elements (25) which can be rotated in opposite directions.

## Revendications

1. Siège, en particulier chaise haute (10) pour enfants, avec un dispositif d'appui (12, 13, 14) réglable en hauteur pour l'appui d'une partie du corps de l'enfant et/ou d'un objet extérieur tel qu'un biberon ou un jouet, comprenant un dispositif de réglage de la hauteur qui comporte deux dispositifs de blocage (20), à savoir un premier dispositif de blocage sur un côté du siège, en particulier de la chaise haute, et un deuxième dispositif de blocage sur l'autre côté du siège, en particulier de la chaise haute, les premier et deuxième dispositifs de blocage (20) pouvant être débloqués et/ou amenés dans l'état bloqué par un mécanisme commun, à savoir par une rotation et/ou une translation d'un dispositif d'actionnement commun (21),
dans lequel le dispositif d'actionnement commun (21) est en liaison active avec un élément de targette (25) du premier dispositif de blocage (20) par l'intermédiaire d'un premier dispositif de liaison mobile uniquement en translation,
dans lequel un blocage peut être établi et/ou défait par la rotation de l'élément de targette (25) et/ou par un mouvement de translation de l'élément de targette (25),
dans lequel le dispositif d'actionnement commun (21) est en liaison active avec un élément de targette (25) du deuxième dispositif de blocage (20) par l'intermédiaire d'un deuxième dispositif de liaison mobile uniquement en translation, un blocage pouvant être établi et/ou défait par la rotation de l'élément de targette (25) et/ou par un mouvement de translation de l'élément de targette (25),
dans lequel est prévu un dispositif de précontrainte, en particulier un dispositif de ressort (24), qui agit en direction d'un état bloqué.

2. Siège, en particulier chaise haute (10) pour enfants, selon la revendication 1, **caractérisé en ce que** le réglage en hauteur et/ou le blocage à la hauteur réglée et/ou la levée du blocage à la hauteur réglée peuvent être effectués d'une seule main.

3. Siège, en particulier chaise haute (10) pour enfants, selon la revendication 1 ou 2, **caractérisé en ce que** le réglage en hauteur et le blocage à la hauteur réglée et la levée du blocage à la hauteur réglée peuvent être effectués en saisissant et actionnant une seule poignée, de préférence d'une seule pièce et/ou disposée au centre.

4. Siège, en particulier chaise haute (10) pour enfants, selon l'une des revendications précédentes, dans lequel le blocage à la hauteur réglée peut être obtenu, au moins en partie, en particulier principalement, par un engagement par friction.

5. Siège, en particulier chaise haute (10) pour enfants, selon l'une des revendications précédentes, comprenant le dispositif de réglage en hauteur pour le réglage en hauteur sans crans du dispositif d'appui (12, 13, 14).

6. Siège, en particulier chaise haute (10) pour enfants, selon l'une des revendications précédentes, **caractérisé en ce que** le dispositif de blocage (20) en question est configuré de façon à réaliser le blocage à la hauteur réglée, au moins en partie et en particulier principalement, par un ajustement serré et/ou un coincement.

7. Siège, en particulier chaise haute (10) pour enfants, selon l'une des revendications précédentes, **caractérisé en ce que** le dispositif d'appui comprend une surface d'assise (12) et/ou un repose-pieds (14).

8. Siège, en particulier chaise haute (10) pour enfants, selon l'une des revendications précédentes, **caractérisé en ce que** le dispositif de blocage (20) en question comprend une rainure de blocage (29) et au moins un élément de targette (25) pouvant être inséré dans la rainure de blocage (29) et sorti de la rainure de blocage (29), qui est de préférence retenu dans la rainure de blocage (29) dans l'état bloqué par ajustement serré et/ou coincement.

9. Siège, en particulier chaise haute (10) pour enfants, selon l'une des revendications précédentes, **caractérisé en ce que** le dispositif d'actionnement est précontraint, en particulier dans la direction d'une position de blocage.

10. Siège, en particulier chaise haute (10) pour enfants, selon l'une des revendications précédentes, **caractérisé en ce que** le réglage en hauteur est guidé en force.

11. Siège, en particulier chaise haute (10) pour enfants, selon l'une des revendications précédentes, **caractérisé en ce qu'**une rainure de guidage (29) est prévue pour guider le réglage en hauteur, laquelle rainure de guidage (29) est de préférence formée, au moins en partie, par la rainure de blocage selon la revendication 8 ou vice versa, en particulier de telle manière que l'élément de targette (25) puisse glisser dans la rainure de guidage ou de blocage (29) dans l'état non bloqué, et/ou de telle manière qu'un élément coulissant supplémentaire, de préférence une plaquette coulissante, puisse glisser dans la rainure de guidage ou de blocage (29).

12. Siège, en particulier chaise haute (10) pour enfants, selon l'une des revendications précédentes, **caractérisé en ce que** le dispositif de blocage (20) est disposé et configuré de telle manière que la gravité facilite, au minimum, le blocage.

13. Siège, en particulier chaise haute (10) pour enfants, selon l'une des revendications précédentes, **caractérisé en ce que** le dispositif de blocage (20) en question comporte deux éléments de targette (25) capables de rotation dans des sens opposés.
